# EUROPÄISCHE PATENTSCHRIFT

(11) **EP 0 386 448 B1**
(45) Veröffentlichungstag und Bekanntmachung des Hinweises auf die Patenterteilung: **22.09.1993**
(21) Anmeldenummer: 90101873.9
(22) Anmeldetag: 31.01.1990
(51) Int. Cl.: F02D 1/18

(54) **Einspritzzeitpunktversteller für Brennkraftmaschinen**
Injection timing advance mechanism for internal combustion engine
Dispositif de réglage du début d'injection pour moteur à combustion interne

(30) Priorität: 04.03.1989 DE 3907026
(43) Veröffentlichungstag der Anmeldung: 12.09.1990
(73) Patentinhaber: ROBERT BOSCH GMBH, 70442 Stuttgart (DE)
(72) Erfinder: Geyer, Gerhard, Dipl.-Ing., D-8000 München 83 (DE); Mendle, Johann, D-8059 Hörlkofen (DE); Dillmann, Hermann-Josef, Dipl.-Ing. (FH), D-8012 Riemerling (DE)

(56) Entgegenhaltungen:
- DE-A- 3 339 009
- GB-A- 2 065 831
- PATENT ABSTRACTS OF JAPAN vol. 7, no. 37 (M-193)(1182) 15 Februar 1983, & JP-A-57 188735 (DIESEL KIKI CO.) 19 November 1982
- PATENT ABSTRACTS OF JAPAN vol. 7, no. 133 (M-221)(1278) 10 Juni 1983, & JP-A-58 48719 (DIESEL KIKI CO.) 22 März 1983

## Beschreibung

### Stand der Technik

Die Erfindung geht aus von einem Einspritzzeitpunktversteller für Brennkraftmaschinen nach der Gattung des Hauptanspruchs.

Ein solcher Einspritzzeitpunktversteller ist bereits aus der DE-PS 33 39 009 bekannt. Die Hubbewegung von in einem Kolbenträger geführten Stellkolben wird hier über Zwischenglieder und an diesen befindliche Übertragungsglieder sowie ein Exzenterverstellgetriebe in eine gegenseitige Verdrehung zweier gleichachsiger Wellen, nämlich einer Antriebs- und einer Abtriebswelle, umgewandelt. Jeweils zwei Stellkolben sind parallel zueinander auf einer Verstellerseite in einer Ebene senkrecht zur Verstellerlängsachse angeordnet. Als Übertragungsglieder zwischen den Stellkolben und den Zwischengliedern dienen Koppelbolzen, von denen jeder in eine Querbohrung in einen der Stellkolben ragt und mit einem der Zwischenglieder fest verbunden ist. Die Längsachsen der Koppelbolzen erstrecken sich dabei senkrecht zur Verstellerlängsachse und senkrecht zu den Längsachsen der Stellkolben.

Aufgrund der Exzenterwirkung des Verstellgetriebes wird bei einer Verstellung der beiden Wellen zueinander der Kolbenträger auf seinem Führungsteil verdreht und die zur Verdrehung des Kolbenträgers erforderlichen Kräfte werden durch die in die Stellkolben ragenden Koppelbolzen und die Stellkolben selbst auf den Kolbenträger übertragen. Die Stellkolben werden durch die dabei auftretenden Seitenkräfte zusätzlich beansprucht und können in ihren Führungen im Kolbenträger klemmen und verschleißen.

Jeder der Koppelbolzen ragt in eine mittige Bohrung des zugehörigen Stellkolbens, denn es können z. B. nicht zwei parallele Stellkolben mit einem gemeinsamen Koppelbolzen verbunden werden, da sonst die Stellkolben mit ihren Unterkanten zum Durchtritt der Koppelbolzen erforderliche Schlitze im Kolbenträger öffnen würden. Die Koppelbolzen können also nur einseitig mit den Zwischengliedern verbunden werden, wobei aufgrund der geringen Wandstärke der Zwischenglieder nur geringe Verbindungslängen zur Verfügung stehen. Durch die einseitige Lagerung der Koppelbolzen besteht die Gefahr, daß diese sich durchbiegen oder aus der Verbindungsbohrung lösen bzw. schiefstellen, wodurch die Stellkolben sich verklemmen. Die Zwischenglieder bewegen sich bei einer Verstellung radial nach außen bzw. innen und werden dabei nur über die Koppelbolzen und die Stellkolben radial geführt. Aufgrund von Spiel und demzufolge von Verkantungen der Koppelbolzen in den Stellkolben ist es möglich, daß die Zwischenglieder sich bei einer radialen Bewegung verklemmen.

### Vorteile der Erfindung

Der erfindungsgemäße Einspritzzeitpunktversteller mit den kennzeichnenden Merkmalen des Hauptanspruchs hat den Vorteil, daß die Zwischenglieder über große Flächen auf dem Kolbenträger geführt sind.

Durch die Parallelführung der Zwischenglieder direkt auf dem Kolbenträger sind die Funktion der Führung der Zwischenglieder und der Einleitung der Stellkräfte in die Zwischenglieder getrennt. Die zur Verdrehung des Kolbenträgers erforderlichen Kräfte werden über die großen Berührungsflächen zwischen den Zwischengliedern und dem Kolbenträger direkt auf den Kolbenträger übertragen.

In den Unteransprüchen sind vorteilhafte Ausgestaltungen und Weiterbildungen der Erfindung beschrieben. In der Weiterbildung nach Anspruch 3 ist die Durchbiegung der Koppelbolzen verringert bzw. eine Schiefstellung ausgeschlossen, so daß ein Verklemmen der Stellkolben in den Zylinderbohrungen verhindert ist. Durch die Weiterbildung nach Anspruch 4 ist erreicht, daß die Preßsitze der Koppelbolzen in den Zwischengliedern nicht schon bei der Montage der Koppelbolzen beschädigt werden. Durch die Weiterbildung nach Anspruch 5 ist eine sichere Schmierung der Koppelbolzen mit geringen Verlusten erreicht. Durch die Weiterbildung nach Anspruch 6 ist eine einfache Herstellung der Zwischenglieder bei zugleich raumsparender Anordnung der Rückstellfedern, geringer Schwingungsanregung des Gesamtsystems und geringer Anzahl von Bauelementen erreicht.

### Zeichnung

Zwei Ausführungsbeispiele der Erfindung sind in der Zeichnung dargestellt und in der nachfolgenden Beschreibung näher erläutert. Es zeigt Figur 1 ein erstes Ausführungsbeispiel eines Einspritzzeitpunktverstellers als Längsschnitt, Figur 2 den Spritzversteller als Querschnitt, Figur 3 ein Zwischenglied des Spritzverstellers in der Vorderansicht, Figur 4 das Zwischenglied in der Draufsicht und Figur 5 ein zweites Ausführungsbeispiel des Spritzverstellers als Querschnitt.

### Beschreibung der Ausführungsbeispiele

Der in Figur 1 dargestellte Einspritzzeitpunktversteller 1 ist an eine nicht dargestellte Kraftstoffeinspritzpumpe für Dieselmotoren angebaut, als offener Einbauspritzversteller für den Einbau in ein geschlossenes Antriebsgehäuse bzw. in den Räderkasten der Brennkraftmaschine vorgesehen mit einem in bekannter Weise als Antriebselement dienenden Zahnrad 2. Der Einspritzzeitpunktversteller kann auch als geschlossener Anbauspritzversteller ausgeführt werden. Der Spritzversteller 1 dient, wie anschließend noch näher erläutert, in bekannter Weise zur betriebskenngrößenabhängigen Änderung der gegenseitigen Drehlage zweier gleichachsiger Wellen, einer Antriebswelle und einer Abtriebswelle, wobei die Abtriebswelle entweder zugleich die Nockenwelle der Einspritzpumpe ist oder eine mit dieser gekoppelte Zwischenwelle. Durch die Änderung der Drehlage beider Wellen wird der Einspritzzeitpunkt bzw. der Förderbeginn der Kraftstoffeinspritzpumpe in Abhängigkeit von einer vorgegebenen Gesetzmäßigkeit verändert.

Bei dem in den Figuren 1 bis 4 dargestellten ersten Ausführungsbeispiel dient als Antriebswelle ein Antriebszahnrad 2 und als Abtriebswelle dient eine Nockenwelle 3 der Kraftstoffeinspritzpumpe. In einer Ausdrehung 4 des Antriebszahnrads 2 ist eine mit zwei planparallelen Stirnflächen 6 und 7 versehene Verstellerscheibe 8 gelagert, die als ein flanschförmiger Teil einer Verstellernabe 10 ausgebildet ist. Auf der Nockenwelle 3 ist die Verstellernabe 10 mittels einer Spannschraube 11 befestigt und nimmt auf einem Führungsteil 10a einen Kolbenträger 9 auf. Die Verbindung zwischen dem Antriebszahnrad 2 und der auch als Teil der Nockenwelle 3 anzusehenden Verstellerscheibe 8 wird durch zwei in der Verstellerscheibe 8 drehbar gelagerte Exzenterpaare 12 herbeigeführt, die aus je einem Verstellexzenter 13 und einem Ausgleichsexzenter 14 bestehen. Die Ausgleichsexzenter 14 sind mittels je einem Bolzen 16 mit dem Antriebszahnrad 2 verbunden und dienen dem Ausgleich der Bogenhöhe, die die Mittelpunkte der Verstellexzenter 13 erreichen würden, wenn sie sich um die Bolzen 16 ohne Ausgleichsexzenter 14 drehen würden.

Diese Drehbewegung wird durch je zwei parallel zueinander, d. h. paarweise im Kolbenträger 9 geführte, und vom Druck eines Hydraulikmediums betätigbaren Stellkolben 18 bewirkt, die sich entsprechend dem von einem Steuergerät gesteuerten Druck des Hydraulikmediums entgegen der Kraft von Rückstellfedern 19, in parallel zueinander angeordneten und nach außen weisenden Zylinderbohrungen 20 des Kolbenträgers 9 öldicht geführt, von der Verstellernabe 10 weg nach außen bewegen. Dabei werden über exzentrisch an den Verstellexzentern 13 angreifende Zwischenglieder 22 die Verstellexzenter 13 verdreht. Die Stellkolben 18 sind alle innerhalb einer in Figur 1 strichpunktiert angedeuteten senkrecht zu einer Längsachse 23 des Verstellers liegenden Ebene 24 geführt.

Der Kolbenträger 9 weist zwei parallel zur Längsachse 23 des Verstellers und parallel zu den Längsachsen 21 der Zylinderbohrungen 20 verlaufende ebene Begrenzungsflächen 26 auf. Die Begrenzungsflächen 26 und zwischen den Stellkolben 18 angeordnete Trennwände 27 sind im Bereich der Zylinderbohrungen 20 mit nach außen gerichteten Schlitzen 29 versehen.

Die Zwischenglieder 22 bestehen, wie in Figur 3 dargestellt, aus je einem Mittelteil 30, das senkrecht zur Verstellerlängsachse 23 U-förmig ausgebildet ist. Vom Mittelteil 30 stehen senkrecht je zwei Wände 31 ab, die sich parallel zu den Begrenzungsflächen 26 erstrecken und zum Kolbenträger 9 hinweisen. Der Kolbenträger 9 wird jeweils im Bereich der Zylinderbohrungen 20 von den Wänden 31 und dem Mittelteil 30 der Zwischenglieder 22 U-förmig umfaßt. Eine Planfläche 32 am Mittelteil 30 und zwei einander gegenüberliegende Führungsflächen 33 an den Wänden 31 der Zwischenglieder 22 bilden eine Gleitführung für die Zwischenglieder 22. Jeweils zwei parallel zueinander auf einer Verstellerseite angeordnete Stellkolben 18 sind über einen einzigen, gemeinsamen Koppelbolzen 34 mit einem der Zwischenglieder 22 verbunden. Auf der dem Kolbenträger 9 abgewandten Seite der Mittelteile 30 steht je ein einteilig angeformter Bolzen 28 ab, der in einen der Verstellexzenter 13 eingreift.

Die Koppelbolzen 34 sind in Bohrungen 35a, b in den Wänden 31 der Zwischenglieder 22 eingepreßt, können durch die Schlitze 29 in den Begrenzungsflächen 26 und den Trennwänden 27 durch den Kolbenträger 9 treten und werden von Querbohrungen 36 in den Stellkolben 18 aufgenommen. Die Koppelbolzen 34 erstrecken sich senkrecht zur Verstellerlängsachse 23 und senkrecht zu den Längsachsen 21 der Zylinderbohrungen 20. Die Koppelbolzen 34 sind an ihrem vorderen Ende 34a, mit dem sie bei der Montage zuerst eingeführt werden, mit einem etwas kleineren Durchmesser versehen, als an ihrem hinteren Ende 34b. Entsprechend sind auch die Bohrungen 35b, durch die die Koppelbolzen 34 zuerst eingeführt werden, in ihrem Durchmesser etwas größer als die gegenüberliegenden Bohrungen 35a. Durch die unterschiedlichen Durchmesser wird verhindert, daß die Passung der Bohrung 35 b schon bei der Montage der Koppelbolzen 34 zerstört wird.

Die Stellkolben 18 sind als Hohlkolben ausgeführt und die Querbohrungen 36 zum Durchtritt des Koppelbolzens 34 sind über je eine Bohrung 38 mit den Innenräumen der Stellkolben 18 und damit mit den druckbeaufschlagten Bereichen der Zylinderbohrungen 20 unterhalb der Stellkolben 18 verbunden.

Vier an Konsolen 22b an den einander zugewandten Enden 22a der Zwischenglieder 22 angreifende Druckfedern 19 dienen als Rückstellfedern und wirken zugleich rückstellend und stabilisierend. Die Druckfedern 19 sind zwischen Federwiderlagern 39 und 40 eingespannt. Die Federwiderlager 39 sind als Federteller ausgebildet und jeweils an den Enden je eines die Druckfedern 19 zusammenhaltenden, freischwingenden Führungsbolzens 42 befestigt. Die Federwiderlager 40 werden von den rechtwinklig abstehenden und durchbohrten Konsolen 22b der Zwischenglieder 22 aufgenommen und sind ebenfalls als hülsenförmige Federteller ausgebildet. Das Hydraulikmedium wird in die Zylinderbohrungen 20 unter den Stellkolben 18 durch die Bohrungen 44 in der Verstellernabe 10 zugeführt.

In der in den Figuren 1 und 2 gezeichneten Ausgangslage der Stellkolben 18 nimmt das Antriebszahnrad 2 eine vorbestimmte Drehlage gegenüber der Verstellernabe 10 ein. Die Zwischenglieder 22 stützen sich mit ihren Enden 22a unter der Vorspannkraft der Rückstellfedern 19 aneinander ab, wodurch die Ausgangslage festgelegt ist. Eine Stellbewegung der Stellkolben 18 wird über die Koppelbolzen 34 auf die Zwischenglieder 22 und von diesen über die angeformten Bolzen 28 auf die Verstellexzenter 13 übertragen. Die Zwischenglieder 22 bewegen sich dabei, vom Kolbenträger 9 geführt, radial nach außen bzw. innen und führen gleichzeitig eine Drehbewegung um die Verstellerlängsachse 23 aus. Der Kolbenträger 9 wird über die Führungsflächen 33 mitgenommen und macht die Drehbewegung der Zwischenglieder 22 mit. Der größtmögliche Hub der Stellkolben 18 und damit die maximale Verstellung der gegenseitigen Drehlage zwischen dem Antriebszahnrad 2 und der Verstellernabe 10 wird durch zwei Absätze 45 am Kolbenträger 9 begrenzt, an den die Mittelteile 30 der Zwischenglieder 22 bei Erreichen ihrer äußersten Endlage anschlagen.

Über die großen Führungsflächen 33 und Begrenzungsflächen 26 werden die Zwischenglieder 22 radial sicher und exakt durch den Kolbenträger 9 geführt. Dadurch wird ein Verklemmen der Zwischenglieder 22 bei radialer Bewegung auf den Führungsbolzen 42 vermieden. Von den Zwischengliedern 22 bei ihrer Drehbewegung auf den Kolbenträger 9 ausgeübte Seitenkräfte und aus Drehschwingungen resultierende Seitenkräfte auf den Kolbenträger 9 werden ebenfalls über die großen Führungsflächen 33 und Begrenzungsflächen 26 übertragen, so daß sich geringe Flächenpressungen und eine große Dauerhaltbarkeit des Verstellers ergeben. Durch die mit jeweils zwei der Stellkolben 18 verbundenen und in beiden Wänden 31 je eines Zwischenglieds 22 eingepreßten Koppelbolzen 34 ist eine exakte Führung der Stellkolben 18 in den Zylinderbohrungen 20 erreicht, da die Koppelbolzen 34 sich nur wenig durchbiegen und die Stellkolben 18 daher nicht kippen und sich verklemmen können. Über die Bohrungen 38 in den Stellkolben 18 ist eine gezielte Schmierung der Koppelbolzen 34 mit geringen Verlusten erreicht.

Bei einem in Figur 5 dargestellten zweiten Ausführungsbeispiel sind die Zylinderbohrungen 120 im Kolbenträger 109, abweichend vom ersten Ausführungsbeispiel, nach außen durch je ein als Federjoch dienendes Abschlußteil 145 abgedeckt. Zwischen je einem Stellkolben 118 und dem Federjoch 145 ist eine als Rückstellfeder 119 dienende Druckfeder eingespannt. Die Druckfedern sind in stirnseitigen Vertiefungen 146 in den Stellkolben 118 und in Ansenkungen 148 im Federjoch 145 geführt. Das Federjoch 145 ist über zwei Schrauben 147 mit dem Kolbenträger 109 verbunden.

Durch die Anordnung der Rückstellfedern 119 innerhalb des Kolbenträgers 109 können die Federwiderlager an den Zwischengliedern 122 entfallen, so daß deren Herstellung vereinfacht ist und neben dem Kolbenträger 109 Raum zum Einbau weiterer Einrichtungen, beispielsweise zur Förderbeginneinstellung der Kraftstoffeinspritzpumpe, vorhanden ist.

## Patentansprüche

1. Einspritzzeitpunktversteller für Brennkraftmaschinen, insbesondere für Dieselmotoren, mit innerhalb des um eine Längsachse (23) umlaufenden Verstellers untergebrachten und vom betriebskenngößenabhängig gesteuerten Druck eines Hydraulikmediums entgegen einer Rückstellkraft betätigbaren Stellkolben (18), die in nach außen gerichteten Zylinderbohrungen (20), deren Längsachsen (21) in einer Ebene senkrecht zur Verstellerlängsachse (23) liegen, eines auf einem Nabenteil (10) angeordneten Kolbenträgers (9) geführt sind und durch die mittels Zwischengliedern (22) und an diesen angebrachten Übertragungsgliedern über ein eine Antriebswelle (2) mit einer Abtriebswelle (3) verbindendes Exzenterverstellgetriebe (12) die gegenseitige Drehlage der Antriebs- (2) zur Abtriebswelle (3) änderbar ist, wobei Antriebs- (2) und Abtriebswelle (3) koaxial zur Verstellerlängsachse (23) angeordnet sind und das Nabenteil (10) auf einer der Wellen (2;3) angeordnet ist, wobei als Übertragungsglieder für die Stellbewegung der Stellkolben (18) auf die Zwischenglieder (22) mit den Zwischengliedern (22) und den Stellkolben (18) verbundene, senkrecht zu den Längsachsen (21) der Zylinderbohrungen (20) angeordnete Koppelelemente (34) und als Übertragungsglieder zwischen den Zwischengliedern (22) und dem Exzenterverstellgetriebe (12) an den Zwischengliedern (22) angebrachte und in das Exzenterverstellgetriebe (12) eingreifende Bolzen (28) dienen, dadurch gekennzeichnet, daß der Kolbenträger (9) parallel zur Verstellerlängsachse (23) und parallel zu den Längsachsen (21) der Zylinderbohrungen (20) sich erstreckende Begrenzungsflächen (26) aufweist und die Zwischenglieder (22) den Kolbenträger (9) auf seinen Begrenzungsflächen (26) und einer Stirnseite U-förmig umfassen und dadurch radial auf dem Kolbenträger (9) geführt sind.

2. Einspritzzeitpunktversteller nach Anspruch 1, dadurch gekennzeichnet, daß die Zwischenglieder (22) senkrecht zur Verstellerlängsachse (23) U-förmig ausgebildet sind und im wesentlichen aus einem Mittelteil (30) und senkrecht von diesem zum Kolbenträger (9) hin und parallel zu dessen Begrenzungsflächen (26) abstehenden Wänden (31) bestehen.

3. Einspritzzeitpunktversteller nach Anspruch 1 oder 2, dadurch gekennzeichnet, daß pro Verstellerseite je zwei Stellkolben (18) parallel zueinander angeordnet sind und daß als Koppelelemente zwischen den Stellkolben (18) und den Zwischenglieder (22) senkrecht zur Verstellerlängsachse (23) und senkrecht zu den Längsachsen (21) der Zylinderbohrungen (20) sich erstreckende Koppelbolzen (34) dienen, wobei jeweils die zwei auf einer Verstellerseite angeordneten Stellkolben (18) über einen einzigen, gemeinsamen Koppelbolzen (34) mit einem der Zwischenglieder (22) verbunden sind.

4. Einspritzzeitpunktversteller nach Anspruch 3, dadurch gekennzeichnet, daß die Koppelbolzen (34) in Bohrungen (35a, b) der Wände (31) eingepreßt sind und an ihrem vorderen Ende (34a), das bei der Montage zuerst eingeführt wird, einen kleineren Durchmesser aufweisen als an ihrem hinteren Ende (34b).

5. Einspritzzeitpunktversteller nach Anspruch 3 oder 4, dadurch gekennzeichnet, daß die Stellkolben (18) zum Durchtritt der Koppelbolzen (34) dienende Querbohrungen (36) aufweisen, die über Öffnungen (38) in den Stellkolben (18) mit dem druckbeaufschlagten Bereich der Zylinderbohrungen (20) zwischen den Stellkolben (18) verbunden sind.

6. Einspritzzeitpunktversteller nach einem der Ansprüche 1 bis 5, dadurch gekennzeichnet, daß oberhalb der Zylinderbohrungen (120) im Kolbenträger (109) nach außen hin je ein Abschlußteil (145) angeordnet ist und zwischen jedem Stellkolben (118) und dem Abschlußteil (145) eine Rückstellfeder (119) eingespannt ist.

7. Einspritzzeitpunktversteller nach einem der Ansprüche 1 bis 5, mit Rückstellfedern zur Aufbringung der Rückstellkraft für die Stellkolben, dadurch gekennzeichnet, daß die Zwischenglieder (22) an ihren einander zugewandten Enden (22a) rechtwinklig von deren Wänden (31) abstehende, je ein Federwiderlager (40) für die Rückstellfedern (19) aufnehmende Konsolen (22b) tragen.

## Claims

1. Injection timing adjuster for internal-combustion engines, in particular for diesel engines, having setting pistons (18) which are accommodated within the adjuster rotating about a longitudinal axis (23) and are actuable against a resetting force by the pressure, which is controlled as a function of operating parameters, of a hydraulic medium, which setting pistons (18) are guided in outwardly directed cylinder bores (20), whose longitudinal axes (21) are located in a plane at right angles to the adjuster longitudinal axis (23), of a piston carrier (9) arranged on a hub part (10) and, by means of which setting pistons (18), the rotational position of a driving shaft (2) relative to a driven shaft (3) can be changed by means of intermediate elements (22) and transmission elements attached to the latter, via an eccentric adjusting gear (12) connecting the driving shaft (2) to the driven shaft (3), the driving shaft (2) and the driven shaft (3) being arranged coaxial to the adjuster longitudinal axis (23) and the hub part (10) being arranged on one of the shafts (2; 3), with coupling elements (34), which are arranged at right angles to the longitudinal axes (21) of the cylinder bores (20) and are connected to the intermediate elements (22) and the setting pistons (18), acting as the transmission elements for the setting motion of the setting pistons (18) on the intermediate elements (22), and pins (28), which are attached to the intermediate elements (22) and engage in the eccentric adjusting gear (12), acting as the transmission elements between the intermediate elements (22) and the eccentric setting gear (12), characterised in that the piston carrier (9) has boundary surfaces (26) extending parallel to the adjuster longitudinal axis (23) and parallel to the longitudinal axes (21) of the cylinder bores (20), and the intermediate elements (22) enclose the piston carrier (9) in U-shape on its boundary surfaces (26) and one end face and, by this means, are guided radially on the piston carrier (9).

2. Injection timing adjuster according to Claim 1, characterised in that the intermediate elements (22) are configured in U-shape at right angles to the adjuster longitudinal axis (23) and consist essentially of a central part (30) and walls (31), which protrude at right angles from the central part (30) towards the piston carrier (9) and parallel to the boundary surfaces (26) of the latter.

3. Injection timing adjuster according to Claim 1 or 2, characterised in that two setting pistons (18) per adjuster side are arranged parallel to one another and in that coupling pins (34), which extend at right angles to the adjuster longitudinal axis (23) and at right angles to the longitudinal axes (21) of the cylinder bores (20), act as the coupling elements between the setting pistons (18) and the intermediate elements (22), in each case the two setting pistons (18) arranged on an adjuster side being connected by means of a single, common coupling pin (34) to one of the intermediate elements (22).

4. Injection timing adjuster according to Claim 3, characterised in that the coupling pins (34) are pressed into holes (35a, b) in the walls (31) and have a smaller diameter at their front end (34a), which is introduced first on assembly, than at their rear end (34b).

5. Injection timing adjuster according to Claim 3 or 4, characterised in that the setting pistons (18) have transverse holes (36) used for the passage of the coupling pins (34), which transverse holes (36) are connected via openings (38) in the setting pistons (18) to the region of the cylinder bores (20), between the setting pistons (18), which is subjected to pressure.

6. Injection timing adjuster according to one of Claims 1 to 5, characterised in that one shut-off part (145) is arranged towards the outside above each cylinder bore (120) in the piston carrier (109) and a return spring (119) is clamped between each setting piston (118) and the shut-off part (145).

7. Injection timing adjuster according to one of Claims 1 to 5, with return springs for the application of the resetting force for the setting pistons, characterised in that the ends (22a), facing towards one another, of the intermediate elements (22) carry brackets (22b) protruding at right angles from their walls (31), each bracket accommodating a spring abutment (40) for the return springs (19).

## Revendications

1. Dispositif de réglage du début de l'injection pour moteurs à combustion interne, en particulier pour moteurs Diesel, avec des pistons de réglage, logés à l'intérieur du dispositif de réglage tournant autour d'un axe longitudinal (23) et pouvant être actionnés par la pression commandée en fonction de paramètres de marche d'un agent hydraulique à l'encontre d'une force de rappel, pistons de réglage (18), qui d'un agent hydraulique à l'encontre d'une force de rappel, piston de réglage (18), qui sont guidés dans des alésages cylindriques (20) dirigés vers l'extérieur, dont les axes longitudinaux (21) se trouvent dans un plan perpendiculaire à l'axe longitudinal (23) du dispositif de réglage, d'un porte-piston (9) disposé sur un moyeu (10) grâce auxquels au moyen d'organes intermédiaire (22) et d'organes de transmission disposés sur ceux-ci la position angulaire réciproque de l'arbre d'entraînement (2) et de l'arbre mené (3) peut être modifiée au moyen d'un mécanisme de réglage à excentrique (12) reliant l'arbre d'entraînement (2) à l'arbre mené (3), l'arbre d'entraînement (2) et l'arbre mené (3) étant disposés coaxialement par rapport à l'axe longitudinal (23) du dispositif de réglage et le moyeu (10) étant disposé sur l'un des arbres (2, 3), tandis que des éléments d'accouplement (34) disposés perpendiculairement aux axes longitudinaux (21) des alésages cylindriques (20) et reliés aux organes intermédiaires (22) et aux pistons de réglage (18) servent d'organes de transmission pour le mouvement de réglage des pistons de réglage (18) sur les organes intermédiaires (22) et des goujons (28) venant en prise dans le mécanisme de réglage à excentrique (12) et disposés sur les organes intermédiaires (22) servent d'organes de transmission entre les organes intermédiaires (22) et le mécanisme de réglage à excentrique (12), dispositif de réglage du début de l'injection caractérisé en ce que le porte-piston (9) présente des surfaces de délimitation (26) s'étendant parallèlement à l'axe longitudinal du dispositif de réglage (23) et parallèlement aux axes longitudinaux (21) des alésages cylindriques (20) et les organes intermédiaires (22) entourent en forme d'U le porte-piston (9) sur ses surfaces de délimitation (26) et un côté frontal et sont de cette façon guidés radialement sur le porte-piston (9).

2. Dispositif de réglage du début de l'injection selon la revendication 1, caractérisé en ce que les organe intermédiaires (22) ont la forme d'un U et sont mis perpendiculairement à l'axe longitudinal du dispositif de réglage (23) et consistent essentiellement en une pièce médiane (30) et en des parois (31) partant perpendiculairement de celle-ci en direction du porte-piston (9) et parallèlement à ses surfaces de délimitation (26).

3. Dispositif de réglage du débit de l'injection selon la revendication 1 ou 2, caractérisé en ce que deux pistons de réglage (18) sont disposés parallèlement l'un à l'autre pour chaque côté du dispositif de réglage et en ce que des goujons d'accouplement (34) s'étendant perpendiculairement à l'axe longitudinal du dispositif de réglage (23) et perpendiculairement aux axes longitudinaux (21) des alésages cylindriques (20) servent d'éléments d'accouplement entre les pistons de réglage (18) et les organes intermédiaires (22), les deux pistons de réglage (18) disposés sur un côté du dispositif de réglage étant reliés respectivement par un goujon unique commun d'accouplement (34) à l'un des organes intermédiaires (22).

4. Dispositif de réglage du début de l'injection selon la revendication 3, caractérisé en ce que les goujons d'accouplement (34) sont enfoncés par pressage dans les alésages (35a, b) des parois (31) et présentent, sur leur extrémité antérieure (34a), qui est d'abord introduite lors du montage, un plus petit diamètre que sur son extrémité postérieure (34b).

5. Dispositif de réglage du dispositif de l'injection selon la revendication 3 ou 4, caractérisé en ce que le piston de réglage (18) présente des alésages transversaux (36) servant au passage des goujons d'accouplement (34), alésages qui sont reliés par des ouvertures (38) dans les pistons de réglage (18) à la zone soumise à la pression des alésages cylindriques (20) entre les pistons de réglage (18).

6. Dispositif de réglage du début de l'injection selon l'une des revendication 1 à 5, caractérisé en ce que au-dessus des alésages cylindriques (120) dans le porte-piston (109) est disposé vers l'extérieur une pièce de fermeture (145) et un ressort de rappel (119) est tendu entre le piston de réglage (118) et la pièce de fermeture (145).

7. Dispositif de réglage du début de l'injection selon l'une des revendications 1 à 5, avec des ressorts de rappel pour appliquer la force de rappel pour le piston de réglage, caractérisé en ce que les organes intermédiaires (22) portent sur leurs extrémités (22a) tournées les unes vers les autres des consoles (22b) partant à angle droit de leurs parois (31), recevant respectivement un contre-appui de ressort (40) pour les ressorts de rappel (19).
